# FASCICULE DE BREVET EUROPEEN

(11) **EP 1 044 435 B1**
(45) Date de publication et mention de la délivrance du brevet: **06.11.2002**
(21) Numéro de dépôt: 98964554.4
(22) Date de dépôt: 30.12.1998
(51) Int. Cl.: G07F 7/10, G07C 9/00

(54) **PROCEDE ET DISPOSITIF DE TRAITEMENT DE CODES CONFIDENTIELS**
VERFAHREN UND VORRICHTUNG ZUM BEHANDELN VERTRAULICHER KODEWÖRTER
METHOD AND DEVICE FOR PROCESSING CONFIDENTIAL CODES

(30) Priorité: 31.12.1997 FR 9716786
(43) Date de publication de la demande: 18.10.2000
(73) Titulaire: GROUPEMENT DES CARTES BANCAIRES "CB", 75008 Paris (FR)
(72) Inventeur: MEGGLE, Claude, F-75014 Paris (FR)
(74) Mandataire: Le Forestier, Eric
(86) Numéro de dépôt international: FR9802918
(87) Numéro de publication internationale: WO99035621

(56) Documents cités:
- EP-A- 0 117 124
- EP-A- 0 601 659
- WO-A-93/23830
- US-A- 3 633 167
- US-A- 5 354 974
- "ALERT PIN FOR PERSONAL BANKING TERMINALS" IBM TECHNICAL DISCLOSURE BULLETIN, vol. 36, no. 5, 1 mai 1993, pages 309-312, XP000409003 cité dans la demande

## Description

L'invention concerne le domaine des dispositifs à codes et des procédés de traitement de codes. Plus précisément, l'invention concerne le domaine des systèmes avec code d'accès confidentiel, notamment, les dispositifs et procédés permettant de sécuriser l'accès à certaines opérations telles que des transactions, en particulier monétiques.

De nombreuses fonctions de sécurité utilisent un code confidentiel. Ce code, numérique, typiquement de 2 à 12 chiffres, associé à un profil d'identification de titulaire autorisé à détenir ce code, permet au titulaire d'utiliser certaines fonctions protégées, et seule la connaissance du code permet le déverrouillage des fonctions.

La généralisation de ce moyen d'authentification, notamment combinant code et carte à microprocesseur, entraîne le développement d'attaques lors desquelles le titulaire du code, sous la menace, est contraint de révéler son code.

Des solutions ont été cherchées pour tenter d'éviter ces attaques. Ainsi, le document « Alert pin for personal banking terminais » (IBM Disclosure Bulletin, vol. 36, n° 5, 1993, pages 309-312) décrit un procédé et un dispositif de traitement de codes confidentiels permettant de donner l'alerte d'une utilisation frauduleuse, sans en avertir le fraudeur, grâce à l'utilisation d'un code de secours (voir également US A-5 354 974).

Un but de l'invention est de simplifier ce type de dispositifs et de procédés, tout en minimisant les risques encourus par le titulaire d'un code, victime de telles attaques et en conservant la protection des fonctions à protéger.

Ainsi l'invention propose un procédé de traitement de codes confidentiels dans un système à fonctions sécurisées comprenant les étapes consistant à :
- recevoir un code ;
- vérifier une première habilitation, conditionnée par un premier code, pour accéder à une première fonction ;
- autoriser l'accès à la première fonction si la première habilitation est reconnue ;
- utiliser, si la première habilitation n'est pas reconnue, le code afin de vérifier une deuxième habilitation, conditionnée par un deuxième code distinct du premier code, pour déclencher au moins une deuxième fonction en ne révélant pas le fait que le code ne permet pas d'obtenir la première habilitation ;
caractérisé en ce que l'étape de vérification de la deuxième habilitation comprend les opérations consistant à obtenir un nouveau code, par une deuxième transformation inverse d'une première transformation simple permettant au titulaire du premier code d'obtenir le deuxième code à partir du premier code, et exécuter à nouveau l'étape de vérification de la première habilitation pour tester le nouveau code.

Grâce à l'invention, la victime peut révéler à l'agresseur un deuxième code ; grâce au procédé selon l'invention, ce deuxième code est distingué d'un premier code, habilité pour accéder à une première fonction ; il n'y a alors pas accès à la première fonction qui reste protégée ; mais ce deuxième code peut être habilité pour déclencher une deuxième fonction qui peut servir de leurre, destiné à détourner l'agresseur du projet d'accéder à la première fonction. L'agresseur détourné de son projet ne cherchera pas à menacer davantage sa victime pour qui les risques encourus se trouvent par conséquent réduits. Néanmoins ce procédé reste simple à mettre en oeuvre, puisque l'étape de vérification de la première habilitation est commune au test du code entré directement dans le système à fonctions sécurisées et au test du code obtenu après la deuxième transformation.

Avantageusement, la première fonction du procédé selon l'invention est une transaction bancaire.

Avantageusement, les étapes du procédé selon l'invention, consistant à vérifier les première et deuxième habilitations, font intervenir une carte à microprocesseur.

Avantageusement, ladite première transformation simple du procédé selon l'invention est réalisée par un décalage élémentaire d'un caractère du premier code.

Avantageusement, le procédé selon l'invention, comprend en outre une étape d'invalidation, si l'étape consistant à vérifier la première habilitation a été testée plus d'un nombre déterminé de fois sans succès.

Avantageusement, la deuxième fonction, du procédé selon l'invention, consiste à afficher un message choisi aléatoirement parmi plusieurs messages indiquant que l'accès à la première fonction n'est pas possible, sans toutefois spécifier que le code n'est pas celui permettant d'obtenir la première habilitation.

Avantageusement, la deuxième transformation simple du procédé selon l'invention est fonction de paramètres accessibles sur la carte à microprocesseur.

Selon un autre aspect, l'invention est un dispositif de contrôle d'accès à des fonctions sécurisées, à code confidentiel.

Avantageusement, ce dispositif comprend :
- des moyens pour recevoir un code ;
- des moyens pour vérifier avec ce code une première habilitation, conditionnée par un premier code, pour accéder à une première fonction ;
- des moyens pour autoriser l'accès à la première fonction si l'habilitation est reconnue ; et
- des moyens pour utiliser, si l'accès à la première fonction est refusé, le code pour vérifier une deuxième habilitation conditionnée par un deuxième code distinct du premier code pour déclencher au moins une deuxième fonction en ne révélant pas le fait que le code ne permet pas d'obtenir la première habilitation ;
et il est caractérisé en ce que les moyens pour vérifier la deuxième habilitation permettent les opérations consistant à obtenir un nouveau code, par une deuxième transformation inverse d'une première transformation simple permettant au titulaire du premier code d'obtenir le deuxième code à partir du premier code, et exécuter à nouveau l'étape de vérification de la première habilitation pour tester le nouveau code.

Avantageusement, le dispositif selon l'invention est un terminal pour carte bancaire.

Avantageusement, le dispositif selon l'invention est utilisé pour sécuriser une transaction bancaire.

Avantageusement, les étapes consistant à vérifier les premières et deuxièmes habilitations font intervenir un profil d'utilisateur enregistré numériquement.

Avantageusement, les moyens du dispositif selon l'invention, pour vérifier les première et deuxième habilitations, font intervenir une carte à microprocesseur.

Avantageusement, ladite transformation simple du dispositif selon l'invention, est réalisée par un décalage élémentaire d'un caractère du premier code.

Avantageusement, le dispositif selon l'invention comprend en outre des moyens d'invalidation mis en oeuvre si la première habilitation a été testée plus d'un nombre déterminé de fois sans succès.

Avantageusement, la deuxième fonction du dispositif selon l'invention est réalisée par des moyens qui affichent un message choisi aléatoirement parmi plusieurs messages indiquant que l'accès à la première fonction n'est pas possible, sans toutefois spécifier que le code n'est pas celui permettant d'obtenir la première habilitation.

Avantageusement, la deuxième transformation simple du dispositif selon l'invention est fonction de paramètres accessibles sur la carte à microprocesseur.

On comprendra mieux l'invention à l'aide de la description détaillée qui suit et des dessins joints sur lesquels:
- la figure 1 est un diagramme représentant schématiquement les principales unités composant un dispositif particulier pour la mise en oeuvre de l'invention ; et
- la figure 2 est un synopsis de l'ensemble des étapes d'un exemple de mise en oeuvre du procédé selon l'invention.

Dans un mode privilégié, mais non limitatif, de réalisation du dispositif selon l'invention, celui-ci est un distributeur automatique de billets. Comme représenté sur la figure 1, il comprend de façon classique en soi une unité centrale 1 qui traite et échange des informations avec un lecteur 2 de cartes bancaires 10, et un clavier 3 (ou tout autre dispositif interactif de saisie), pour commander un mécanisme distributeur 4 de billets, le lecteur 2 de cartes bancaires 10 et produire des messages affichés sur un écran 5. Le traitement des informations et la commande des mécanismes composant le dispositif selon l'invention par l'unité centrale 1, s'appuie sur des échanges avec une unité de mémoire 6.

Une carte 10 est munie d'un microprocesseur. Ce microprocesseur correspond à un profil de titulaire autorisé à détenir un premier code.

Le titulaire détient aussi un deuxième code qui sera utilisé comme code de secours de la manière qui sera exposée plus loin.

L'utilisateur détient donc deux codes. Le premier code est son code confidentiel usuel, habilité pour accéder à une première fonction, en l'occurrence, pour l'exemple décrit ici, une transaction monétique du type distribution automatique de billets.

Le deuxième code est un code de secours. Il peut être révélé par un utilisateur menacé par un agresseur à la place de son code confidentiel.

Ce deuxième code est facilement mémorisable et est obtenu par une première transformation arithmétique simple à partir du premier.

Préférentiellement, le deuxième code ne diffère du premier code que par un chiffre, lequel chiffre est avantageusement modifié seulement de plus 1 ou moins 1 par rapport au chiffre de même rang dans les premier et deuxième codes.

Préférentiellement, aussi, le dispositif selon l'invention est mis en oeuvre suivant le procédé suivant, décrit en référence en la figure 2.

Lorsqu'un utilisateur souhaite obtenir une première fonction 180, en l'occurrence la distribution de billets de la part du dispositif selon l'invention, il introduit sa carte 10 dans le lecteur 2 et compose un code sur le clavier 3.

L'unité centrale 1 commence alors au début 100 une procédure de test, avec des étapes se succédant comme indiqué ci-dessous.

Suit une étape de lecture du profil de l'utilisateur et de réinitialisation 105 du décompte du nombre de fois où le code est composé.

Un indicateur 110 témoignant du fait que le code n'a pas encore été transformé est généré.

Vient alors l'étape de saisie 115 du code.

Le code est testé, par un test de code 120 pour vérifier une première habilitation.

Si le test 120 donne un résultat négatif, c'est que le code fourni au dispositif selon l'invention ne correspond pas au premier code détenu par l'utilisateur, c'est à dire son code confidentiel. Un premier test d'indicateur 130 est alors effectué. Si l'indicateur témoigne du fait que le code n'a pas encore été transformé, l'unité centrale 1 engage un test de deuxième habilitation et procède à une dérivation 140 d'une deuxième transformation, inverse d'une première transformation simple permettant au titulaire d'un premier code d'obtenir un deuxième code (son code de secours) à partir du premier code.

Un indicateur 145 témoignant du fait que la dérivation 140 a été effectuée, est généré.

Ce code obtenu par la dérivation 140 est utilisé pour reproduire l'étape de vérification de la première habilitation, au niveau du test de code 120. Si après la dérivation 140, le code obtenu ne correspond toujours pas au premier code (code confidentiel usuel), c'est que le code introduit au début 100 n'était pas le deuxième code (code de secours). Il peut s'agir, par exemple, d'une erreur de frappe de la part de l'utilisateur. La procédure se poursuit en recommençant le premier test d'indicateur 130. Mais cette fois-ci, le test d'indicateur 130 détecte qu'une deuxième habilitation a déjà été testée (T=1). La procédure se poursuit donc par un traitement de code erroné 150 semblable à ceux connus de l'homme du métier. Plus particulièrement, un test du nombre de fois où le code a été composé 190 est effectué. Si ce nombre est égal à 3, par exemple, une étape d'invalidation 200 est effectuée pour mettre fin 210 à la procédure. Si ce nombre est inférieur à 3, il est demandé à l'utilisateur s'il souhaite un abandon 220 de la procédure. Si c'est le cas, la procédure prend fin 210, sinon le code doit être ressaisi après que l'indicateur 110 ait été réinitialisé.

Si le test de code 120 donne un résultat positif, un deuxième test 160 de l'indicateur est effectué. Si l'indicateur témoigne du fait que le code n'a pas été transformé, l'utilisateur a accès à la fonction protégée 180 (par exemple la distribution de billets). Si l'indicateur témoigne du fait que le code a déjà été transformé, c'est que le code ayant passé avec succès le test de première habilitation, avait préalablement subi la dérivation 140. Le code entré au début 100 de la procédure était donc le code de secours. La procédure se poursuit alors par une deuxième fonction 170, en l'occurrence, une transaction de secours 170, qui peut être une fonction leurre.

La deuxième fonction 170 correspond pour l'exemple décrit ici à une transaction de secours qui peut recouvrir plusieurs solutions.

Une solution peut consister à afficher sur l'écran 3, un message choisi aléatoirement parmi plusieurs messages indiquant que l'accès à la première fonction 180 n'est pas possible, sans toutefois spécifier que le code fourni au dispositif selon l'invention n'est pas celui permettant d'obtenir la première habilitation.

Par exemple, le message sera du type «transaction momentanément indisponible » ou «crédit insuffisant » ou encore n'importe quel autre des messages courants utilisés pour indiquer un incident de fonctionnement d'un guichet automatique bancaire ou un dysfonctionnement du compte du titulaire.

Selon une autre solution, la procédure normale de distribution de billets sera initiée, par exemple en demandant quelle somme est désirée, puis si l'utilisateur souhaite un reçu, mais une panne sera simulée et la somme demandée ne sera pas délivrée.

Selon une autre solution, il sera délivré une somme, mais limitée, par exemple, à celle minimale pouvant être distribuée.

Par ailleurs, la deuxième transformation 140 simple permet de retrouver le premier code (code confidentiel usuel) à partir du deuxième code (code de secours). Avantageusement, cette deuxième transformation 140 simple est variable, en fonction par exemple de paramètres accessibles sur la carte à microprocesseur. Par exemple, pour un certain organisme bancaire, la deuxième transformation 140 peut consister à incrémenter de 1 le chiffre du deuxième rang du code, alors que pour un autre organisme, la transformation consistera à retrancher une unité au chiffre du dernier rang. La deuxième transformation 140, et notamment le sens de variation sur un chiffre, peut aussi dépendre de la nature paire ou impaire du nombre constituant le «code de banque », le «code de guichet », etc.

De nombreuses autres possibilités peuvent être envisagées.

Un autre avantage de l'invention dans sa forme décrite ci-dessus est qu'il n'est nécessaire de tester qu'un seul code au niveau du microprocesseur de la carte 10. Les cartes 10 utilisées actuellement sont donc compatibles avec cette forme de réalisation de l'invention et il n'est aucunement nécessaire de changer les cartes 10 déjà en circulation.

On comprendra tout de même qu'il est possible d'utiliser des cartes 10 permettant de tester le premier code et le deuxième code, indépendamment l'un de l'autre, et sans effectuer la deuxième transformation 140, sans s'écarter de l'esprit de l'invention.

On comprendra aussi qu'il a été utilisé pour la description détaillée ci-dessus l'exemple des dispositifs de type distributeur de billets, mais que l'invention s'applique également aux terminaux de paiement par carte bancaire ainsi qu'à tout type de système à fonction sécurisée 180, comme certains dispositifs informatiques, certains sites militaires, industriels, etc..

Au lieu de tester le code composé en combinaison avec une carte 10 à microprocesseur, pour accéder aux systèmes à fonction sécurisée 180, on peut envisager de le tester en combinaison avec un nom d'utilisateur, ou n'importe quel autre élément de profil d'utilisateur.

La deuxième fonction 170 décrite ci-dessus est une fonction de leurre simulant un dysfonctionnement du système à protéger. Il pourrait être envisagé dans d'autres cas, comme deuxième fonction 170, le déclenchement d'un signal d'alerte, l'émission de gaz de défense, etc.

## Revendications

1. Procédé de traitement de codes confidentiels dans un système à fonctions sécurisées (180) comprenant les étapes consistant à :
- recevoir un code ;
- vérifier une première habilitation, conditionnée par un premier code, pour accéder à une première fonction (180) ;
- autoriser l'accès à la première fonction (180) si la première habilitation est reconnue ;
- utiliser, si la première habilitation n'est pas reconnue, le code afin de vérifier une deuxième habilitation, conditionnée par un deuxième code distinct du premier code, pour déclencher au moins une deuxième fonction (170) en ne révélant pas le fait que le code ne permet pas d'obtenir la première habilitation ;
**caractérisé en ce que** l'étape de vérification de la deuxième habilitation comprend les opérations consistant à obtenir un nouveau code, par une deuxième transformation (140) inverse d'une première transformation simple permettant au titulaire du premier code d'obtenir le deuxième code à partir du premier code, et exécuter à nouveau l'étape de vérification de la première habilitation pour tester le nouveau code.

2. Procédé selon la revendication 1, **caractérisé par le fait que** ladite première transformation simple est réalisée par un décalage élémentaire d'un caractère du premier code.

3. Procédé selon l'une des revendications précédentes, **caractérisé par le fait que** les étapes consistant à vérifier les première et deuxième habilitations font intervenir un profil d'utilisateur enregistré numériquement.

4. Procédé selon l'une des revendications précédentes **caractérisé par le fait que** la deuxième fonction (170) consiste à afficher un message choisi aléatoirement parmi plusieurs messages indiquant que l'accès à la première fonction (180) n'est pas possible, sans toutefois spécifier que le code n'est pas celui permettant d'obtenir la première habilitation.

5. Procédé selon l'une des revendications précédentes, **caractérisé par le fait que** la première fonction (180) est une transaction bancaire.

6. Procédé selon l'une des revendications précédentes, **caractérisé en ce qu'**il comprend en outre une étape d'invalidation (200) si l'étape consistant à vérifier la première habilitation a été testée plus d'un nombre déterminé de fois sans succès.

7. Procédé selon l'une des revendications précédentes, **caractérisé par le fait que** les étapes consistant à vérifier les première et deuxième habilitations, font intervenir une carte (10) à microprocesseur.

8. Procédé selon la revendication 7 **caractérisé par le fait que** la deuxième transformation (140) simple est fonction de paramètres accessibles sur la carte (10) à microprocesseur.

9. Dispositif de contrôle d'accès à des fonctions sécurisées (180), à code, comprenant :
- des moyens pour recevoir un code ;
- des moyens pour vérifier avec ce code une première habilitation, conditionnée par un premier code, pour accéder à une première fonction (180);
- des moyens pour autoriser l'accès à la première fonction (180) si l'habilitation est reconnue ; et
- des moyens pour utiliser, si l'accès à la première fonction (180) est refusé, le code pour vérifier une deuxième habilitation conditionnée par un deuxième code distinct du premier code pour déclencher au moins une deuxième fonction (170) en ne révélant pas le fait que le code ne permet pas d'obtenir la première habilitation ;
**caractérisé en ce que** les moyens pour vérifier la deuxième habilitation permettent les opérations consistant à obtenir un nouveau code, par une deuxième transformation (140) inverse d'une première transformation simple permettant au titulaire du premier code d'obtenir le deuxième code à partir du premier code, et exécuter à nouveau l'étape de vérification de la première habilitation pour tester le nouveau code.

10. Dispositif selon la revendication 9 **caractérisé par le fait que** ladite première transformation simple est réalisée par un décalage élémentaire d'un caractère du premier code.

11. Dispositif selon l'une quelconque des revendications 9 et 10, **caractérisé par le fait qu'**il est utilisé pour sécuriser une transaction bancaire.

12. Dispositif selon l'une quelconque des revendications 9 à 11, **caractérisé par le fait que** la deuxième fonction (170) est réalisée par des moyens qui affichent un message choisi aléatoirement parmi plusieurs messages indiquant que l'accès à la première fonction (180) n'est pas possible, sans toutefois spécifier que le code n'est pas celui permettant d'obtenir la première habilitation.

13. Dispositif selon l'une des revendications 9 à 12, **caractérisé en ce qu'**il est un terminal pour carte bancaire.

14. Dispositif selon l'une des revendications 9 à 13, **caractérisé en ce qu'**il comprend en outre des moyens d'invalidation mis en oeuvre si la première habilitation a été testée plus d'un nombre déterminé de fois sans succès.

15. Dispositif selon l'une des revendications 9 à 14, **caractérisé par le fait que** les moyens pour vérifier les première et deuxième habilitations, font intervenir une carte (10) à microprocesseur.

16. Dispositif selon la revendication 15, **caractérisé par le fait que** la deuxième transformation (140) simple est fonction de paramètres accessibles sur la carte (10) à microprocesseur.

## Claims

1. A method of processing confidential codes in a system having secure functions (180), the method comprising the steps consisting in:
- receiving a code;
- verifying a first entitlement for accessing a first function (180), and as determined by a first code;
- authorizing access to the first function (180) if the first entitlement is recognized; and
- if the first entitlement is not recognized, using the code to verify a second entitlement as determined by a second code that is different from the first code, to trigger at least one second function (170) without revealing the fact that the code does not make it possible to obtain the first entitlement;
the method being **characterized in that** the step of verifying the second entitlement comprises the operations consisting in: obtaining a new code from the first code by means of a second transformation (140) that is the inverse of a first simple transformation that enables the holder of the first code to obtain the second code from the first code; and testing the new code by performing again the step of verifying the first entitlement.

2. A method according to claim 1, **characterized by** the fact that said first simple transformation is performed by a unit shift of one character of the first code.

3. A method according to either preceding claim, **characterized by** the fact that the steps consists in verifying the first and second entitlements make use of digitally-recorded user profile.

4. A method according to any preceding claim, **characterized by** the fact that the second function (170) consists in displaying a message selected randomly from a plurality of messages stating that access to the first function (180) is not possible, without specifying that the code is not the right code for obtaining the first entitlement.

5. A method according to any preceding claim, **characterized by** the fact that the first function (180) is a bank transaction.

6. A method according to any preceding claim, **characterized by** the fact that it further comprises a disabling step (200) if the step that consists in verifying whether the first entitlement has been tested more than a determined number of times without success.

7. A method according to any preceding claim, **characterized by** the fact that the steps consisting in verifying the first and second entitlements make use of a microprocessor card (10).

8. A method according to claim 7, **characterized by** the fact that the second simple transformation (140) is itself a function of parameters that are accessible on the microprocessor card (10).

9. Apparatus for controlling access to secure functions (180) by means of a code, the apparatus comprising:
- means for receiving a code;
- means for using said code to verify a first entitlement for accessing a first function (180), and as determined by a first code;
- means for authorizing access to the first function (180) if the entitlement is recognized; and
- if the first function (180) is refused, means for using the code to verify a second entitlement as determined by a second code which is different from the first code in order to trigger at least one second function (170) without revealing the fact that the code does not enable the first entitlement to be obtained;
the apparatus being **characterized in that** the means for verifying the second entitlement perform operations consisting in obtaining a new code from the first code by means of a second transformation (140) that is the inverse of a first simple transformation that enables the holder of the first code to obtain the second code from the first code, and executing again the step of verifying the first entitlement in order to test the new code.

10. Apparatus according to claim 9, **characterized by** the fact that said first simple transformation is performed by a unit shift of one character of the first code.

11. Apparatus according to claim 9 or 10, **characterized by** the fact that it is used for making a banking transaction secure.

12. Apparatus according to any one of claims 9 to 11, **characterized by** the fact that the second function (170) is performed by means which display a message selected randomly from a plurality of messages stating that access to the first function (180) is not possible, but without specifying that the code is not the right code for obtaining the first entitlement.

13. Apparatus according to any one of claims 9 to 12, **characterized in that** it constitutes a bank card terminal.

14. Apparatus according to any one of claims 9 to 13, **characterized in that** it further comprises disabling means that are implemented if the first entitlement is tested more than a determined number of times without success.

15. Apparatus according to any of claims 9 to 14, **characterized by** the fact that the means for verifying the first and second entitlements make use of a microprocessor card (10).

16. Apparatus according to claim 15, **characterized by** the fact that the second simple transformation (140) is itself a function of parameters accessible on the microprocessor card (10).

## Patentansprüche

1. Verfahren zur Verarbeitung von vertraulichen Codes in einem System mit gesicherten Funktionen (180), umfassend Schritte, die auf folgendem beruhen:
- Empfangen eines Codes;
- Verifizierten einer ersten Berechtigung, die durch einen ersten Code dargestellt ist, zum Zugreifen auf eine erste Funktion (180);
- Gestatten des Zugriffs auf die erste Funktion (180), wenn die erste Berechtigung anerkannt wird;
- wenn die erste Berechtigung nicht anerkannt wird, Verwenden des Codes zum Verifizieren einer zweiten Berechtigung, die durch einen zweiten, vom ersten Code verschiedenen Code dargestellt ist, zum Auslösen mindestens einer zweiten Funktion (170), ohne die Tatsache zu offenbaren, daß der Code nicht erlaubt, die erste Berechtigung zu erhalten;
**dadurch gekennzeichnet, daß** der Schritt der Verifikation der zweiten Berechtigung Operationen umfaßt, die darauf beruhen, einen neuen Code durch eine zweite Transformation (140) zu erhalten, die invers zu einer einfachen ersten Transformation ist, welche dem Inhaber des ersten Codes erlaubt, den zweiten Code aus dem ersten Code zu erhalten, und darauf, den Schritt des Verifizierens der ersten Berechtigung aufs Neue durchzuführen, um den neuen Code zu testen.

2. Verfahren nach Anspruch 1, **dadurch gekennzeichnet, daß** die einfache erste Transformation durch eine elementare Veränderung eines Zeichens des ersten Codes realisiert wird.

3. Verfahren nach einem der vorhergehenden Ansprüche, **dadurch gekennzeichnet, daß** die auf dem Verifizieren der ersten und zweiten Berechtigung beruhenden Schritte ein digital gespeichertes Nutzerprofil eingreifen lassen.

4. Vorrichtung nach einem der vorhergehenden Ansprüche, **dadurch gekennzeichnet, daß** die zweite Funktion (170) auf dem Anzeigen einer Nachricht beruht, die aus mehreren Nachrichten zufällig ausgewählt wird und die darauf hinweist, daß der Zugriff auf die erste Funktion (180) nicht möglich ist, ohne jedoch anzugeben, daß der Code nicht derjenige ist, der den Erhalt der ersten Berechtigung erlaubt.

5. Verfahren nach einem der vorhergehenden Ansprüche, **dadurch gekennzeichnet, daß** die erste Funktion (180) eine Banktransaktion ist.

6. Verfahren nach einem der vorhergehenden Ansprüche, **dadurch gekennzeichnet, daß** es außerdem einen Invalidierungsschritt (200) umfaßt, wenn der auf der Verifizierung der ersten Berechtigung beruhende Schritt öfter als eine bestimmte Zahl ohne Erfolg getestet worden ist.

7. Verfahren nach einem der vorhergehenden Ansprüche, **dadurch gekennzeichnet, daß** die auf dem Verfizieren der ersten und zweiten Berechtigung beruhenden Schritte eine Mikroprozessor-Karte (10) eingreifen lassen.

8. Verfahren nach Anspruch 7, **dadurch gekennzeichnet, daß** die einfache zweite Transformation (140) eine Funktion von auf der Mikroprozessor-Karte (10) zugreifbaren Parametern ist.

9. Vorrichtung zur Kontrolle des Zugriffs auf mit Code gesicherte Funktionen (180), umfassend:
- Mittel zum Empfangen eines Codes;
- Mittel zum Verifizieren einer, durch einen ersten Code dargestellten ersten Berechtigung zum Zugreifen auf eine erste Funktion (180);
- Mittel zum Erlauben des Zugriffs auf die erste Funktion (180), wenn die erste Berechtigung anerkannt wird; und
- Mittel zum Verwenden des Codes, wenn der Zugriff auf die erste Funktion (180) verweigert wird, zum Verifizieren einer zweiten Berechtigung, die durch einen zweiten, vom ersten Code verschiedenen Code dargestellt ist, um mindestens eine zweite Funktion (170) auszulösen, ohne die Tatsache zu offenbaren, daß der Code nicht erlaubt, die erste Berechtigung zu erhalten;
**dadurch gekennzeichnet, daß** die Mittel zum Verifizieren der zweiten Berechtigung Operationen erlauben, die darauf beruhen, einen neuen Code durch eine zweite Transformation (140) zu erhalten, die invers zu einer einfachen ersten Transformation ist, welche dem Inhaber des ersten Codes erlaubt, den zweiten Code aus dem ersten Code zu erhalten, und darauf, den Schritt des Verifizierens der ersten Berechtigung aufs Neue durchzuführen, um den neuen Code zu testen.

10. Vorrichtung nach Anspruch 9, **dadurch gekennzeichnet, daß** die einfache erste Transformation durch eine elementare Veränderung eines Zeichens des ersten Codes realisiert wird.

11. Vorrichtung nach einem der Ansprüche 9 und 10, **dadurch gekennzeichnet, daß** sie zum Sichern einer Banktransaktion verwendet wird.

12. Vorrichtung nach einem der Ansprüche 9 bis 11, **dadurch gekennzeichnet, daß** die zweite Funktion (170) durch Mittel realisiert ist, welche eine Nachricht anzeigen, die unter mehreren Nachrichten zufällig ausgewählt wird und die darauf hinweist, daß der Zugriff auf die erste Funktion (180) nicht möglich ist, ohne jedoch anzugeben, daß der Code nicht derjenige ist, der den Erhalt der ersten Berechtigung erlaubt.

13. Vorrichtung nach einem der Ansprüche 9 bis 12, **dadurch gekennzeichnet, daß** sie ein Terminal für Bankkarten ist.

14. Vorrichtung nach einem der Ansprüche 9 bis 13, **dadurch gekennzeichnet, daß** sie außerdem Invalidierungsmittel umfaßt, die in Gebrauch genommen werden, wenn die erste Berechtigung öfter als eine bestimmte Anzahl ohne Erfolg getestet worden ist.

15. Vorrichtung nach einem der Ansprüche 9 bis 14, **dadurch gekennzeichnet, daß** die Mittel zum Verifizieren der ersten und zweiten Berechtigung eine Mikroprozessor-Karte (10) eingreifen lassen.

16. Vorrichtung nach Anspruch 15, **dadurch gekennzeichnet, daß** die einfache zweite Transformation (140) eine Funktion von auf der Mikroprozessor-Karte (10) zugreifbaren Parametern ist.
